# EUROPÄISCHE PATENTANMELDUNG

(11) **EP 0 631 976 A1**
(43) Veröffentlichungstag der Anmeldung: **04.01.1995**
(21) Anmeldenummer: 94108523.5
(22) Anmeldetag: 03.06.1994
(51) Int. Cl.: B66F 17/00

(54) **Hebebühne mit mehreren Tragarmen**

(30) Priorität: 22.06.1993 DE 9309279 U; 17.08.1993 DE 9312286 U
(71) Anmelder: SLIFT HEBEZEUG GMBH, D-75233 Tiefenbronn (DE)
(72) Erfinder: Sommerer, Frank E., D-75233 Tiefenbronn (DE)
(74) Vertreter: Schmid, Berthold, Dipl.-Ing.

(57) **Zusammenfassung**

Um bei Hebebühnen 1 mit mehreren Tragarmen (3) eine exakte Plazierung der an den freien Enden der Tragarme (3) befindlichen Aufnahmeteller (6) unter den vorgeschriebenen Punkten des anzuhebenden Fahrzeuges zu plazieren sind an mindestens einem der Tragarme (3) auf dessen Gewichtsbelastung oder einseitige Belastung ansprechende Sensoren, Schalte, oder dergleichen angeordnet und diese mit einem Anzeige-Überwachungsgerät oder dergleichen verbunden.

## Beschreibung

Die vorliegende Erfindung hat eine mit mehreren Tragarmen ausgestattete Hebebühne zum Gegenstand, bei der an den freien Enden dieser Tragarme jeweils ein Aufnahmeteller od. dgl. angeordnet ist.

Bei Hebebühnen der zuvor angegebenen Gattung besteht immer noch die Schwierigkeit, die an den freien Enden der Tragarme angeordneten Aufnahmeteller exakt unter den vorgeschriebenen Punkten des anzuhebenden Fahrzeuges zu plazieren. So sind Fahrzeugabstürze fast ausschließlich darauf zurückzuführen, daß diese Aufnahmeteller an schrägen Flächen des betreffenden Fahrzeuges plaziert werden oder eine Auflage nur am Rande dieser Aufnahmeteller erfolgt. Ein weiterer Grund solcher Fahrzeugabstürze besteht aber auch noch dann, wenn der Schwerpunkt des Fahrzeuges in der einen oder anderen Richtung zu weit versetzt ist.

Um nun diese oben aufgezeigten Schwierigkeiten zu beseitigen, wird erfindungsgemäß vorgeschlagen, daß an mindestens einem der Tragarme oder einseitige belasten der Hebebühne ansprechende Sensoren, Schalter od. dgl. auf dessen Gewichtsbelastung ansprechende Sensoren angeordnet und diese mit einem Anzeigegerät od. dgl. verbunden sind. Dabei ist es dann zweckmäßig, wenn dieses Anzeigegerät gleichzeitig auch als den Antrieb der Hebebühne regelndes Steuergeräte od. dgl. ausgestaltet ist und somit der Antrieb stillgesetzt wird, sobald
a) einer der Tragarme oder Aufnahmeteller nur in seinem Randbereich belastet ist,
b) die maximal zulässige Last oder auch
c) das zulässige Lastverhältnis überschritten werden
e) keine oder nur eine geringe Last aufliegt.

Dieses zulässige Lastverhältnis beläuft sich bei Fahrzeugen bis 3,0 t auf 2:3, bei Fahrzeugen über 3,0 t beträgt dieses Lastverhältnis 2:1.

Wird beispielsweise eine der Bedingungen a) bis c) nicht eingehalten, so leuchtet bei dem Anzeige- und/oder Steuergerät beispielsweise die Warnung "Achtung Absturzgefahr" auf. Erst nach der Betätigung eines zu diesem Steuergerät gehörigen Schlüsselschalters kann die Hebebühne weiterbetrieben werden. Hierbei ist dann davon auszugehen, daß die betreffende Bedienungsperson sich von dem ordnungsgemäßen Sitz der Aufnahmeteller überzeugt hat, bevor sie diesen Schlüsselschalter betätigt und ein Welterbetrieb der Hebebühne durchgeführt wird. Statt der Betätigung durch einen Schlüssel kann man auch eine Karte verwenden, welche persönliche Daten der Bedienungsperson enthält.

Nach einem weiteren Merkmal der Erfindung sind die Sensoren, Schalter od. dgl. an mindestens einem der auf den Tragarmen befindlichen Aufnahmetellern angeordnet. Dadurch erhält man eine besonders feinfühlige Anzeige.

Was die Verbindung zwischen den an den Tragarmen oder Aufnahmetellern angeordneten Sensoren, Schaltern od. dgl. und dem Anzeige- und/oder Steuergerät betrifft, so kann diese Verbindung entweder über Kabel oder aber auch drahtlos über Funk, Infrarot od. dgl. erfolgen.

Im allgemeinen sind die an den freien Enden der Tragarme befindlichen Aufnahmeteller durch Gummikappen oder Gummiklötze abgedeckt. Es ist somit erfindungsgemäß vorteilhaft, wenn die jedem einzelnen Aufnahmeteller zugeordneten Sensoren, Schaltern od. dgl. nun in diesen Gummiteilen untergebracht und durch dieselben auch gleichzeitig gegen Stoß und Witterung geschützt sind.

Vorzugsweise bestehen eine oder mehrere Aufnahmeteller aus einer Unterplatte und einer darauf kippbar gelagerten, elektrisch getrennten Oberplatte wobei beide Platten mindestens je einen sich gegenüberliegenden Kontakt oder einen Schalter aufweisen, welche mit dem Anzeige-, Überwachungsgerät od. dgl. verbunden sind. Wenn ein solcher Aufnahmeteller einseitig belastet wird, dann kippt die Oberplatte in die entsprechende Richtung und betätigt den dort liegenden Kontakt, so daß die Anzeigevorrichtung auslöst.

Bei einer anderen Ausführungsform, bei welcher der Aufnahmeteller ebenfalls aus einer Unter- und Oberplatte besteht, ist zur kippbaren Lagerung der Oberplatte auf der Unterplatte zwischen denselben ein Ring vorgesehen, dessen Durchmesser kleiner als der Durchmesser der Oberplatte ist. Dabei befinden sich etwa im Mittelbereich des Ringes ein Schalter oder Schaltkontakte, welche bei parallel aufeinanderliegenden Platten und Belastung geschlossen sind. Wenn nunmehr die Oberplatte einseitig belastet wird, kippt diese am Ring ab und der vorher geschlossene Schalter öffnet sich und löst eine Anzeige aus. Vorteilhaft ist hierbei, daß lediglich ein Schalter bzw. nur ein Kontaktpaar benötigt wird. Zweckmäßiger Weise Vorteil ist zwischen den Platten ein elastischer Abstandshalter, insbesondere ein Ring vorgesehen, da dieser bei unbelasteter Platte den Schalter ebenfalls offen oder die Schaltkontakte getrennt hält.

Wenn der Tragarm selbst zur Anzeige ungewünschter Belastungszustände herangezogen werden soll, ist nach einem weiteren Merkmal der Erfindung dieser mit einem Dehnungsmeßstreifen versehen, welcher mit dem Anzeige-, Überwachungsgerät od. dgl. verbunden ist. Um ein besonders gut meßbares Dehnungsmoment zu erhalten, befindet sich zweckmäßig unter dem Dehnungsmeßstreifen im Tragarm eine Kerbe.

Statt des Dehnungsmeßstreifens kann auch ein in einer Vertiefung angebrachter Schalter vorgesehen sein, welcher in Längsrichtung des Tragarmes von den Seitenflächen der Vertiefung betätigbar ist. Bei einer weiteren bevorzugten Ausführungsform ist ebenfalls eine Vertiefung im Tragarm vorgesehen und in Richtung des Aufnahmetellers gesehen hinter der Vertiefung ein Hebelarm starr befestigt, dessen freier Hebelarm mit einem Schalter od. dgl. zusammenwirkt. In beiden Fällen wird die Abbiegung des Tragarmes durch Betätigung des entsprechenden Schalters angezeigt, wobei die Verwendung eines Hebelarmes eine Verlängerung des Schaltweges mit sich bringt, wodurch die Schaltsicherheit vergrößert wird.

Die Stromversorgung der Sensoren kann entweder über Batterien oder aber drahtlos erfolgen. Im letztgenannten Fall kann man beispielsweise die Arbeitsplatzbeleuchtung ausnutzen und Solarzellen zu beaufschlagen. Ebenso ist es möglich an den Aufnahmetellern reflektierte Flächen anzuordnen und diese mit Radar anzustrahlen.

Weitere Einzelheiten der Erfindung ergeben sich aus der folgenden Beschreibung von beispielsweisen Ausführungsformen sowie den sich hieran anschließenden Ansprüchen. Es zeigen
- Figur 1: die Seitenansicht einer Hebebühne und
- Figur 2: die Draufsicht eines an einem der Tragarme befindlichen Aufnahmeteller in vergrößertem Maßstab.
- Figur 3: die Ansicht eines Aufnahmetellers in vergrößertem Maßstab
- Figur 4: eine Darstellung gemaß Fig. 3 einer anderen Ausführungsform
- Figur 5: die vergrößerte Seitenansicht eines Tragarms mit Aufnahmeteller einer weiteren Ausführungsform
- Figur 6: eine Ansicht gemäß Fig. 5 einer anderen Ausführungsform

Die Figur 1 zeigt schematisch eine mit 1 bezeichnete Hebebühne, die zwei Ständer 2 sowie pro Ständer jeweils ein Paar Tragarme 3 aufweist. Diese Tragarme 3 werden dabei mittels eines Antriebsmotors 4 jeweils in der vertikalen Richtung 5 angehoben und abgesenkt.

An den Enden dieser Tragarme 3 befinden sich jeweils an den vorderen und hinteren Aufnahmepunkten des anzuhebenden Fahrzeuges anzusetzende Aufnahmeteller 6, von denen in der Figur 2 ein Aufnahmeteller 6 in der Draufsicht in vergrößertem Maßstab schematisch dargestellt ist. Dieser Aufnahmeteller 6 weist dabei drei ringförmige, in unterschiedlichen Ebenen befindliche Auflagezonen 7 bis 9 auf, die im allgemeinen durch aus Gummi od. dgl. bestehende, nicht besonders dargestellte Kappen oder Klötze abgedeckt sind.

Erfindungsgemäß ist nun jeder dieser Aufnahmeteller 6 mit in der Figur 2 schematisch dargestellten Sensoren 10 ausgestattet, welche auf die jeweilige Gewichtsbelastung des Aufnahmetellers 6 ansprechen. Gemäß der Figur 2 sind dabei je Auflagezone 7, 8, 9 vier Sensoren vorgesehen, die radial zueinander angeordnet und um jeweils 90° zueinander versetzt sind. Die Anzahl dieser Sensoren 10 und deren Anordnung kann in der Praxis natürlich völlig unterschiedlich sein. Da diese Sensoren 10 durch die zuvor schon angesprochenen, aus Gummi od. dgl. bestehenden Kappen oder Klötze abgedeckt sind, sind dieselben gleichzeitig sowohl gegenüber Stoß als auch gegen die Witterung geschützt.

Die Sensoren 10 stehen dabei entweder über Kabel oder auch drahtlos über Funk mit einem nicht besonders dargestellten Anzeige- oder Steuergerät in Verbindung, das der betreffenden Bedienungsperson die jeweilige Belastung der einzelnen Aufnahmeteller 6 anzeigt und darüberhinaus gegebenenfalls auch den Steuerstrom zum Antriebsmotor 4 unterbricht, sobald die Belastung der Aufnahmeteller 6 vorschriftswidrig ist.

Der in Figur 3 dargestellte Aufnahmeteller 11 weist eine Unterplatte 12 und eine Oberplatte 13 auf. Die Oberplatte 13 ist von der Unterplatte 12 durch eine Isolierung 14 getrennt und kippbar auf dieser gelagert. An beiden Platten befinden sich gegenüberliegende Kontakte 15 und 16, so daß beim Kippen in der einen oder anderen Richtung ein Kontaktpaar 15, 16 geschlossen wird und eine Anzeige am Anzeige- oder Überwachungsgerät veranlasst.

Bei dem in Figur 4 dargestellten Ausführungsbeispiel besteht der Aufnahmeteller 11 ebenfalls aus einer Unter- 12 und Oberplatte 13. Zwischen Ihnen ist ein Ring 17 angeordnet, dessen Durchmesser kleiner als derjenige der Oberplatte 13 ist. Wenn die Oberplatte 13 also auf dem Ring 17 aufliegt, kann sie bei einseitiger Belastung in die entsprechende Richtung abkippen. Etwa im Mittelbereich des Ringes 17 befinden sich an beiden Platten Kontakte 18, 19, welche bei Aufliegen der Oberplatte 13 und paralleler Lage der beiden Platten zueinander Kontakt haben. Wenn die Oberplatte 13 bei einseitiger Belastung kippt wird der Kontakt gelöst, so daß sich eine entsprechende Anzeige ergibt. Zwischen den beiden Platten 12, 13 ist außerdem noch ein elastischer Ring 20 vorgesehen, welcher die Platten und damit die Kontakte 18, 19 bei unbelastetem Aufnahmeteller getrennt hält. Erst bei paralleler Belastung erfolgt dann die Kontaktgabe.

In Figur 5 ist am Tragarm 3 eine Kerbe 22 vorgesehen, welche von einem Dehnungsmeßstreifen 21 überbrückt wird. Sobald der Tragarm 3 zu stark belastet wird, erfolgt durch den Dehnungsmeßstreifen 21 eine entsprechende Anzeige. Statt des Dehnungsmeßstreifens 21 kann auch ein Schalter 25 Verwendung finden, welcher innerhalb einer an der Unterfläche des Tragarmes 3 vorgesehenen Vertiefung 24 angeordnet ist. Bei Überbelastung des Tragarmes biegt sich dieser leicht nach unten durch, so daß der Schalter durch die, in Richtung 26 des Aufnahmetellers 6 gesehen, hintere Seitenwand der Kerbe 24 betätigt wird.

Im Ausführungsbeispiel nach Figur 6 ist ebenfalls an der Unterfläche des Tragarmes 3 eine Vertiefung 24 vorgesehen. In Richtung des Aufnahmetellers 6 gesehen ist hinter der Vertiefung 24 ein Hebelarm 27 starr am Tragarm 3 befestigt, dessen freies Ende 28 mit einem Schalter 29 zusammenwirkt. Durch die Verwendung des Hebelarmes ergibt sich eine Vergrößerung des Schaltweges.

## Patentansprüche

1. Hebebühne mit mehreren Tragarmen, an deren freien Enden jeweils ein Aufnahmeteller od. dgl. angeordnet ist, dadurch gekennzeichnet, daß an mindestens einem der Tragarme (3) auf dessen Gewichtsbelastung oder einseitige Belastung ansprechende Sensoren (10), Schalter (18, 19) od. dgl. angeordnet und diese mit einem Anzeige-, Überwachungsgerät od. dgl. verbunden sind.

2. Hebebühne nach Anspruch 1, dadurch gekennzeichnet, daß die Sensoren (10), Schalter od. dgl. an mindestens einem der auf den Tragarmen (3) befindlichen Aufnahmetellern (6, 11) angeordnet sind.

3. Hebebühne nach einem oder beiden der vorhergehenden Ansprüche, dadurch gekennzeichnet, daß die Sensoren (10), Schalter od. dgl. zusätzlich noch mit einem den Antrieb (4) der Hebebühne (1) regelnden Steuergerät od. dgl. verbunden sind.

4. Hebebühne nach einem oder mehreren der vorhergehenden Ansprüche, dadurch gekennzeichnet, daß die Sensoren (10), Schalter od. dgl. mittels Kabel oder auch drahtlos über Funk mit dem Anzeige-, Überwachungsgerät od. dgl. verbunden sind.

5. Hebebühne nach einem oder mehreren der vorhergehenden Ansprüche 2 bis 4, dadurch gekennzeichnet, daß die Sensoren (10), Schalter od. dgl. in an den Aufnahmetellern (6) angeordneten oder diese Aufnahmeteller (6) abdeckenden Gummiteilen untergebracht sind.

6. Hebebühne nach einem oder mehreren der vorhergehenden Ansprüche, dadurch gekennzeichnet, daß einer oder mehrere Aufnahmeteller (11) aus einer Unterplatte (12) und einer darauf kippbar gelagerten, elektrisch isolierten (14) Oberplatte (13) bestehen, wobei beide Platten (12, 13) mindestens je einen sich gegenüberliegenden Kontakt (15, 16) oder einen Schalter aufweisen, welche mit dem Anzeige-, Überwachungsgerät od. dgl. verbunden sind.

7. Hebebühne nach einem oder mehreren der vorhergehenden Ansprüche 2 bis 5, dadurch gekennzeichnet, daß einer oder mehrere Aufnahmeteller (11) aus einer Unterplatte (12) und einer darauf kippbar gelagerten Oberplatte (13) bestehen, wobei zur kippbaren Lagerung der Oberplatte (13) auf der Unterplatte (12) zwischen den Platten ein Ring (17) vorgesehen ist, dessen Durchmesser kleiner als der Durchmesser der Oberplatte (13) ist, und etwa im Mittelbereich des Ringes (17) ein Schalter oder Schaltkontakte (18, 19) vorgesehen sind, welche bei parallel aufeinanderliegenden Platten und Belastung geschlossen sind.

8. Hebebühne nach Anspruch 7, dadurch gekennzeichnet, daß zwischen den Platten (12, 13) ein elastischer Abstandshalter, insbesondere Ring (20) vorgesehen ist, welcher bei unbelasteter Platte den Schalter offen oder die Schaltkontakte (18, 19) getrennt hält.

9. Hebebühne nach einem oder mehreren der vorhergehenden Ansprüche 1,3 und 4, dadurch gekennzeichnet, daß am Tragarm (3) ein mit dem Anzeige-, Überwachungsgerät od. dgl. verbundener Dehnungsmeßstreifen (21) angeordnet ist.

10. Hebebühne nach Anspruch 9, dadurch gekennzeichnet, daß am Tragarm (3) eine von dem Dehnungsmeßstreifen (21) überbrückte Kerbe (22) vorgesehen ist.

11. Hebebühne nach einem oder mehreren der vorhergehenden Ansprüche 1, 3 und 4, dadurch gekennzeichnet, daß im Tragarm (3) eine Vertiefung (24) vorgesehen ist, in welcher ein in Längsrichtung (26) des Tragarms (3) von den Seitenflächen der Vertiefung (24) betätigbarer Schalter (25) angeordnet ist.

12. Hebebühne nach einem oder mehreren der vorhergehenden Ansprüche 1, 3 und 4, dadurch gekennzeichnet, daß im Tragarm (3) eine Vertiefung (24) vorgesehen ist und in Richtung des Aufnahmetellers (6) gesehen hinter der Vertiefung (24) ein Hebelarm (27) befestigt ist, dessen freies Ende (28) mit einem Schalter (29) od. dgl. zusammenwirkt.

13. Hebebühne nach einem oder mehreren der vorhergehenden Ansprüche, dadurch gekennzeichnet, daß die Stromversorgung der Sensoren (10), Schalter od. dgl. über Batterien erfolgt.

14. Hebebühne nach einem oder mehreren der vorhergehenden Ansprüche 1 bis 12, dadurch gekennzeichnet, daß die Stromversorgung der Sensoren (10), Schalter od. dgl. drahtlos, insbesondere über von einer Arbeitsplatzbeleuchtung beaufschlagte Solarzellen oder über Radar und reflektierende Flächen an den Aufnahmetellern erfolgt.

15. Hebebühne nach einem oder mehreren der vorhergehenden Ansprüche, gekennzeichnet durch eine Anzeige-, Überwachungsvorrichtung od. dgl., welche bei Anzeigen von Unregelmäßigkeiten nur durch einen Schlüssel od. dgl. rückstellbar ist.
